# EUROPÄISCHE PATENTSCHRIFT

(11) **EP 3 166 565 B1**
(45) Veröffentlichungstag und Bekanntmachung des Hinweises auf die Patenterteilung: **25.04.2018**
(21) Anmeldenummer: 15741715.5
(22) Anmeldetag: 10.06.2015
(51) Int. Cl.: A61J 1/03, A61J 7/04

(54) **DETEKTIONSEINHEIT ZUR DETEKTION DER ENTNAHME VON ARZNEIMITTELN**
DETECTION UNIT FOR DETECTING THE REMOVAL OF MEDICINES
UNITÉ DE DÉTECTION PERMETTANT DE DÉTECTER LE PRÉLÈVEMENT DE MÉDICAMENTS

(30) Priorität: 09.07.2014 AT 504782014
(43) Veröffentlichungstag der Anmeldung: 17.05.2017
(73) Patentinhaber: AIT Austrian Institute of Technology GmbH, 1220 Wien (AT); Seibersdorf Labor GmbH, 2444 Seibersdorf (AT)
(72) Erfinder: SCHMID, Gernot, A-2833 Bromberg (AT); BAMMER, Manfred, A-1220 Wien (AT)
(74) Vertreter: Wildhack & Jellinek
(86) Internationale Anmeldenummer: PCT/AT2015/050147
(87) Internationale Veröffentlichungsnummer: WO 2016/004451

(56) Entgegenhaltungen:
- WO-A1-89/09042

## Beschreibung

Die Erfindung betrifft eine Detektionseinheit zur Detektion der Entnahme von Arzneimitteln, wie beispielsweise Tabletten, Kapseln o.ä., aus einer Verpackung, die zumindest eine Tasche für Arzneimittel aufweist. Weiters betrifft die Erfindung eine Einheit umfassend eine Vielzahl von Detektionseinheiten gemäß dem Patentanspruch 9. Weiters betrifft die Erfindung eine Verpackungseinheit gemäß Patentanspruch 12. Schließlich betrifft die Erfindung eine Arzneimittelblisteranordnung gemäß Patentanspruch 13.

Hintergrund der Erfindung ist die Kontrolle der korrekten Einnahme von Medikamenten. Selbst bei richtiger Diagnose und optimalem Therapieplan kann der Therapieerfolg drastisch reduziert sein, wenn der Patient das Arzneimittel nicht richtig anwendet. Bei manchen Medikamenten, wie beispielsweise bei Blutgerinnungshemmern kann eine falsche Anwendung sogar lebensbedrohliche Folgen haben. Die Fehlerquellen in der Praxis sind durchaus vielfältig: Patienten nehmen oft keine oder die falschen Medikamente oder sie nehmen die richtigen Medikamente in zu kleinen oder zu hohen Dosen. Nach Schätzungen der WHO hält sich jeder zweite Patient nicht an den Beipackzettel oder an die ärztlichen Anweisungen. Experten gehen davon aus, dass eine Vielzahl von Todesfällen, insbesondere bei Herz-Kreislauf-Erkrankungen, auf eine falsche Anwendung von Medikamenten zurückzuführen ist.

Aus diesen Gründen ist eine zuverlässige Erfassung der korrekten und regelmäßigen Medikamenteneinnahme wünschenswert. Eine solche Kontrolle der Medikamenteneinnahme ist aus dem Stand der Technik bekannt, jedoch in vielen Fällen nur mit teuren Komponenten und großem Aufwand zu erreichen. Dies hat zur Folge, dass eine Überwachung der Einnahme nur für sehr teure Medikamente überhaupt sinnvoll ist. Für preisgünstigere Medikamente stellt eine aufwändige Elektronik zur Erfassung der Einnahme mitunter eine unwirtschaftliche Erhöhung der Kosten dar. WO 89/09042 offenbart eine Detektionseinheit zur Detektion der Entnahme von Arzneimitteln aus einer zumindest eine Tasche für ein Arzneimittel aufweisenden Verpackungseinheit, wobei die Tasche eine Öffnung aufweist, die von einer Folie verschlossen ist, wobei die Detektionseinheit eine erste Trägerschicht mit einer Anlagefläche zur Anlage an die Folie der Verpackungseinheit aufweist, wobei an der ersten Trägerschicht eine erste flache Elektrode angeordnet ist, parallel zur ersten Trägerschicht und zur ersten Elektrode eine zweite an der ersten Trägerschicht anliegende Trägerschicht angeordnet ist, und in der ersten Trägerschicht eine erste Perforation vorgesehen ist, und in der zweiten Trägerschicht eine zweite Perforation vorgesehen ist. Aufgabe der Erfindung ist es daher, eine Detektionseinheit zur Detektion und Einnahme von Arzneimitteln zu schaffen, die kostengünstig zu realisieren ist und wirksam und zuverlässig funktioniert. Die Erfindung löst dies bei einer Detektionseinheit der eingangs genannten Art mit den kennzeichnen Merkmalen des Patentanspruchs 1.

Die Erfindung betrifft eine Detektionseinheit zur Detektion der Entnahme von Arzneimitteln aus einer zumindest eine Tasche für ein Arzneimittel aufweisenden Verpackungseinheit , wobei die Tasche eine Öffnung aufweist, die von einer Folie verschlossen ist.

Die Erfindung sieht bei dieser Detektionseinheit vor, dass
a) die Detektionseinheit eine erste Trägerschicht mit einer Anlagefläche zur Anlage an die Folie der Verpackungseinheit aufweist, wobei an der ersten Trägerschicht eine erste flache Elektrode angeordnet ist,
b) parallel zur ersten Trägerschicht und/oder zur ersten Elektrode eine zweite an der ersten Trägerschicht anliegende Trägerschicht angeordnet ist, wobei an der zweiten Trägerschicht eine zweite flache Elektrode angeordnet ist, wobei die erste Elektrode und die zweite Elektrode einander gegenüberliegen, insbesondere überlappen,
c) in der ersten Trägerschicht eine erste Perforation vorgesehen ist, die die erste Elektrode teilweise umgibt und in der zweiten Trägerschicht eine zweite Perforation vorgesehen ist, die die zweite Elektrode teilweise umgibt, und
d) die erste und zweite Perforation derart angeordnet sind, dass Bereiche auf den beiden Trägern auf denen sich die Elektroden befinden, beim Hindurchpressen eines Arzneimittels von unterschiedlichen, insbesondere gegenüberliegenden, Anlenkbereichen und/oder nach unterschiedlichen Raumrichtungen wegklappen und sich die Elektroden derart voneinander entfernen.

Wesentlicher Vorteil der Erfindung ist, dass die Detektion der Entnahme von Arzneimitteln aus der Tasche ohne zusätzliche Maßnahmen durch den Patienten möglich ist und die Detektionseinheit gleichzeitig sehr einfach aufgebaut ist und die Entnahme sowie die Einnahme des Arzneimittels wenig beeinträchtigt. Darüber hinaus ist die Detektion der Entnahme eines Arzneimittels zuverlässig durchführbar.

Eine besonders einfache Weiterbildung, bei der die Entnahme mittels Leitfähigkeitsmessung erreicht werden kann, sieht vor, dass die erste Elektrode und die zweite Elektrode zwischen den beiden Trägerschichten angeordnet sind, wobei die beiden Elektroden aneinander anliegen und derart einen leitenden Kontakt bilden.
Eine Ausführungsform, die eine kapazitive Detektion der Entnahme des Arzneimittels ermöglicht, sieht vor, dass dass die erste Elektrode und die zweite Elektrode zwischen den beiden Trägerschichten angeordnet sind, wobei
die beiden Elektroden durch eine isolierende Zwischenschicht getrennt sind und derart einen Kondensator ausbilden.
Zur kapazitiven Erfassung kann alternativ ebenfalls vorgesehen sein, dass die erste Elektrode an der Anlagefläche der ersten Trägerschicht angeordnet ist und die zweite Elektrode an der der ersten Trägerschicht zugewandten Seite der zweiten Trägerschicht angeordnet ist, wobei gegebenenfalls auf der ersten Elektrode eine isolierende Zwischenschicht angeordnet ist.

Hierbei ist es gerade bei metallischen Folien, die die Taschen verschließen, vorteilhaft, dass auf der ersten Elektrode eine isolierende Zwischenschicht angeordnet ist. Dies vermeidet wirksam Kurzschlüsse zwischen den Elektroden.

Eine weitere Detektionseinheit, die die Entnahme von Arzneimitteln kapazitiv detektiert, sieht vor, dass die erste Elektrode an der der Anlagefläche abgewandten Seite der ersten Trägerschicht angeordnet ist und die zweite Elektrode an der der ersten Trägerschicht abgewandten Seite der zweiten Trägerschicht angeordnet ist.

Eine mechanisch stabile Anordnung kann erzielt werden, indem eine an der zweiten Trägerschicht anliegende dritte Trägerschicht zur Versteifung der Detektionseinheit vorgesehen ist, und dass in der dritten Trägerschicht eine Ausnehmung vorgesehen, durch die die Tablette hindurchtreten kann und die die Elektroden tragende Bereiche der Trägerschichten freihält.
Eine besonders einfache Entnahme der Tabletten sowie eine zuverlässige Detektion der Entnahme kann gewährleistet werden, indem die Perforationen in den Trägerschichten teilweise deckungsgleich aneinander liegen.
Zum selben Zweck kann vorgesehen sein, dass die auf den Trägerschichten befindlichen Elektroden deckungsgleich aneinander anliegen oder einander gegenüberliegen.

Eine besonders bevorzugte Variante zur elektrischen Kontaktierung der Elektroden sowie zur Ausbildung der Perforation zur Ermöglichung eines vorteilhaften Wegklappens der die Elektroden tragenden Trägerteile bei der Entnahme sieht vor, dass die auf der ersten und/oder der zweiten Trägerschicht jeweils angeordnete Perforation die jeweilige Elektrode teilweise umgibt, und
auf beiden Trägeschichten jeweils ein nicht perforierter Steg vorgesehen ist, mit dem der jeweilige die Elektrode tragende Bereich der Trägerschicht mit dem übrigen Bereich der Trägerschicht verbunden ist.
Ein Wegklappen der Elektroden, das eine rasche und dauerhafte kapazitive Änderung bewirkt, kann erzielt werden, indem die beiden Stege einander im Umfangsbereich der Elektroden gegenüberliegen.
Eine vorteilhafte Kontaktierung der Elektroden sieht vor, dass die jeweilige Elektrode mit einer auf der Trägerschicht über den Steg verlaufenden Leitung elektrisch leitend verbunden ist.

Eine vorteilhafte Detektion der Entnahme sieht vor, dass die Elektroden jeweils, insbesondere über die Leitung, mit einem Messgerät elektrisch leitend verbunden sind, wobei das Messgerät die jeweilige Kapazität oder den Leitwert zwischen den beiden Elektroden ermittelt.

Weiters betrifft die Erfindung eine Detektionsanordnung umfassend eine Vielzahl von erfindungsgemäßen Detektionseinheiten, wobei die Detektionseinheiten jeweils über eine gemeinsame erste und zweite Trägerschicht und eine gemeinsame Anlagefläche verfügen.

Diese Detektionsanordnung ermöglicht eine besonders einfache Ausgestaltung einer Vielzahl von Detektionseinheiten in einem gemeinsamen Körper, insbesondere zur Detektion der Entnahme einer Vielzahl von Medikamenten aus den Taschen eines Arzneimittelblisters.

Vorteilhaft kann bei einer solchen Einheit vorgesehen sein, dass sämtliche ersten Elektroden miteinander leitend über eine erste gemeinsame Leitung verbunden sind und sämtliche zweiten Elektroden miteinander leitend über eine zweite gemeinsame Leitung verbunden sind und ein gemeinsames Messgerät vorgesehen ist, das die jeweilige Kapazität oder den Leitwert zwischen der ersten und der zweiten Leitung ermittelt.

Dies ermöglicht eine einfache Detektion der Anzahl der entnommenen Arzneimittel, ohne dass hierfür eine aufwändige Multiplexschaltung erforderliche wäre.

Eine besonders vorteilhafte Ausführungsform, die eine Ausbildung sämtlicher Trägerschichten auf einem gemeinsamen Träger ermöglicht, sieht vor, dass die erste und zweite Trägerschicht auf demselben gefalteten Träger angeordnet sind, wobei der Träger insbesondere zumindest drei durch Faltungsbereiche getrennte Teilbereiche aufweist, wobei der erste Teilbereich die erste Trägerschicht ausbildet, ein daran anschließender zweiter Teilbereich an der von der ersten Trägerschicht abgewandten Seite verläuft und Ausnehmungen zum Durchtritt von Taschen aufweist und ein an den zweiten Teilbereich anschließender dritter Teilbereich mit dem ersten Teilbereich flächig verbunden oder verbindbar ist und die zweite Trägerschicht ausbildet.
Weiters betrifft die Erfindung eine Verpackungseinheit die zumindest eine Tasche für ein Arzneimittel aufweist, wobei die Tasche eine Öffnung aufweist, die von einer Folie verschlossen ist, umfassend zumindest eine erfindungsgemäße Detektionseinheit, wobei die Anlagefläche der Detektionseinheit an der Folie anliegt und
- die erste und zweite Elektrode im Durchtrittsbereich der Öffnung angeordnet sind und/oder
- die erste und zweite Perforation den Durchtrittsbereich der Öffnung zumindest teilweise umgeben.
Mit dieser Verpackungseinheit lässt sich einfach die Detektion des Arzneimittels in der Tasche detektieren.

Schließlich betrifft die Erfindung eine Arzneimittelblisteranordnung umfassend
- einen Grundkörper, in dem eine Vielzahl von Taschen für Arzneimittel ausgebildet sind, wobei die Taschen jeweils eine Öffnung aufweisen, die von einer Folie verschlossen ist, sowie
- eine erfindungsgemäße Detektionsanordnung. Bei der Arzneimittelblisteranordnung ist vorgesehen, dass
- die Anlagefläche der Einheit an der Folie anliegt und je eine erste und
   je eine zweite Elektrode jeweils im Bereich einer der Öffnungen angeordnet sind und/oder je eine erste und zweite Perforation den Durchtrittsbereich jeweils einer Öffnung zumindest teilweise umgeben.

**Fig. 1** zeigt eine Verpackungseinheit umfassend eine Ausführungsform einer erfindungsgemäßen Detektionseinheit sowie eine durch eine Folie verschlossene Tasche für Arzneimittel. **Fig. 2** zeigt eine Trägerschicht der in **Fig. 1** dargestellten Detektionseinheit. **Fig. 3** zeigt die Anordnung der einzelnen Elemente auf den Trägerschichten bei der in **Fig. 1** und **Fig. 2** dargestellten Detektionseinheit. **Fig. 4** zeigt die in **Fig. 1** dargestellte Detektionseinheit nach der Entnahme der Tablette. **Fig. 5** zeigt die Detektionseinheit der **Fig. 4** in Schrägansicht.
Die **Fig. 6 bis 9** zeigen alternative Ausführungsbeispiele von Detektionseinheiten. **Fig. 6** zeigt eine Detektionseinheit mit einer kapazitiven Anordnung zur Detektion der Entnahme, wobei die Elektroden zwischen den Trägerschichten liegen. **Fig. 7** zeigt eine Detektionseinheit mit einer kapazitiven Anordnung zur Detektion der Entnahme, wobei die Elektroden an der zweiten Trägerschicht anliegen. **Fig. 8** zeigt eine Detektionseinheit mit einer kapazitiven Anordnung zur Detektion der Entnahme, wobei die Elektroden an der ersten Trägerschicht anliegen. **Fig. 9** zeigt eine Detektionseinheit gemäß **Fig. 7** mit einer der Versteifung dienenden dritten Trägerschicht.

**Fig. 10** zeigt eine Detektionsanordnung mit einer Vielzahl von Detektionseinheiten, wobei die Detektion der Tablettenentnahme bei den einzelnen Detektionseinheiten wie bei der in **Fig. 1** dargestellten Detektionseinheit ausgebildet ist. **Fig. 11** zeigt eine Detektionsanordnung mit einer Vielzahl von Detektionseinheiten, wobei die Detektion der Tablettenentnahme bei den einzelnen Detektionseinheiten wie bei der in **Fig. 6** dargestellten Detektionseinheit ausgebildet ist. **Fig. 12** zeigt eine Detektionsanordnung mit einer Vielzahl von Detektionseinheiten, wobei die Detektion der Tablettenentnahme bei den einzelnen Detektionseinheiten wie bei der in **Fig. 7** dargestellten Detektionseinheit ausgebildet ist. **Fig. 13** zeigt eine Detektionsanordnung mit einer Vielzahl von Detektionseinheiten, wobei die Detektion der Tablettenentnahme bei den einzelnen Detektionseinheiten wie bei der in **Fig. 8** dargestellten Detektionseinheit ausgebildet ist. **Fig. 14** zeigt eine Detektionsanordnung mit einer Vielzahl von Detektionseinheiten, wobei die Detektion der Tablettenentnahme bei den einzelnen Detektionseinheiten wie bei der in **Fig. 9** dargestellten Detektionseinheit ausgebildet ist.

**Fig. 15** zeigt einen Arzneimittelblister. **Fig. 16** zeigt eine erste Trägerschicht zur Detektion der Entnahme von Tabletten aus dem in **Fig. 15** dargestellten Blister. **Fig. 17** zeigt eine zweite Trägerschicht zur Detektion der Entnahme von Tabletten aus dem in **Fig. 15** dargestellten Blister.

In den **Fig. 18 bis 20** ist eine weitere Ausführungsform der Erfindung dargestellt. **Fig. 18** zeigt eine Alternative zu der in **Fig. 16** dargestellten Ausführungsform einer ersten Trägerschicht. **Fig. 19** zeigt eine Alternative zu der in **Fig. 17** dargestellten Ausführungsform einer zweiten Trägerschicht. In **Fig. 20** ist schematisch der Verlauf der Kapazität bei stückweiser Entnahme von Arzneimitteln aus dem Arzneimittelblister aus den **Fig. 18 und 19** dargestellt.

**Fig. 21** zeigt eine alternative Ausführungsform einer Detektionsanordnung, bei der die erste und die zweite Trägerschicht auf demselben, gefalteten Träger angeordnet sind. **Fig. 22** zeigt eine Ausführungsform eines Arzneimittelblisters im Schnitt mit der in **Fig. 21** dargestellten Detektionsanordnung.

In. **Fig. 1** ist eine Arzneimittelverpackung 200 dargestellt, die ein Arzneimittel 201 enthält, das in eine Tasche 202 eingelegt ist und von einer Folie 204 verschlossen ist. Bei der regulären Entnahme eines solchen Arzneimittels 201 aus der Tasche 202 wird das Arzneimittel 201 durch eine Öffnung 203 im Grundkörper 205 gedrückt, sodass die Folie 204 durchreißt und das Arzneimittel 201 entnommen werden kann. Durch diese, allgemein bekannte, Maßnahme wird einerseits eine dichte Verpackung für das jeweilige Arzneimittel 201 erreicht und andererseits ein Originalitätsverschluss erzielt, mit dem für den Patienten gewährleistet ist, dass bei intakter Folie 204 das originale Arzneimittel 201 in der Tasche 202 enthalten ist.
Die in **Fig. 1** dargestellte Verpackungseinheit 300 umfasst weiters eine Detektionseinheit 100, die über eine Anlagefläche 199 an der Folie 204 der Arzneimittelverpackung 200 flächig anliegt. Die Detektionseinheit 100 weist zwei Trägerschichten 110, 120 auf, die aus nichtleitendem Material ausgeführt sind. Im vorliegenden Ausführungsbeispiel kann es sich dabei beispielsweise um Karton,Papier oder Kunststoff handeln. Die erste Trägerschicht 110 bildet die Anlagefläche 199 zur Anlage an die Folie 204 der Verpackungseinheit 200 aus. An der der Folie 204 abgewandten Seite der Trägerschicht 110 ist eine erste Elektrode 111 angeordnet. Die erste Elektrode 111 liegt im Bereich der Öffnung 203 und verdeckt die Öffnung 203. Parallel zur ersten Trägerschicht 110 und zur ersten Elektrode 111 ist eine zweite Trägerschicht 120 angeordnet. Diese liegt an der ersten Trägerschicht 110 an, wobei sich gegebenenfalls zwischen den beiden Trägerschichten 110, 120 aufgrund der hervorstehenden Elektroden 111, 121 Spaltbereiche ausbilden können. Auch an der zweiten Trägerschicht 120 ist eine zweite, flache Elektrode 121 angeordnet, die der ersten Elektrode 111 gegenüberliegt und an dieser anliegt. In dem in **Fig. 1** dargestellten Ausführungsbeispiel sind die erste Elektrode 111 und die zweite Elektrode 121 zwischen den beiden Trägerschichten 110, 120 angeordnet. Die beiden Elektroden 111, 121 liegen einander an, wodurch sich ein leitender Kontakt zwischen diesen beiden Elektroden 111, 121 ausbildet.

Weiters weist sowohl die erste als auch die zweite Trägerschicht 110, 120 jeweils eine Perforation 112, 122 auf. Wie in **Fig. 2** ersichtlich, umgeben die erste und zweite Perforation 112, 122 die Elektrode 111, 121. Die Elektrode 111, 121 ist mit einer auf oder in der Trägerschicht 110, 120 verlaufenden Leitung 113, 123 verbunden, die die Elektrode 111, 121 mit einem nicht dargestellten Messgerät verbindet. Der jeweilige, die Elektrode 111, 121 tragende Bereich der Trägerschicht 110, 120 ist über den Steg 114, 124 mit dem übrigen Bereich der Trägerschicht 110, 120 verbunden. Auf den beiden Trägerschichten 110, 120 ist im Umfangsbereich der Elektroden 111, 121 jeweils ein nicht perforierter Steg 114, 124 vorgesehen, über den die jeweilige Leitung 113, 123 verläuft.

Im vorliegenden Fall liegen die Perforationen 112, 122 in den Trägerschichten teilweise einander deckungsgleich gegenüber. Auch die Elektroden 111, 121 liegen deckungsgleich aneinander an bzw. einander gegenüber.

**Fig. 3** zeigt eine konkrete Anordnung der beiden Trägerschichten 110, 120 zueinander, wobei die beiden Trägerschichten 110, 120 zueinander beabstandet dargestellt sind. Wie aus **Fig. 3** ersichtlich, liegen die beiden Elektroden 111, 121 deckend übereinander. Die Stege 114, 124 liegen einander -von den Elektroden 111,121 aus gesehen-gegenüber. Die Leitungen 113, 123 münden von der jeweiligen Elektrode 111, 121 über die jeweiligen Stege 114, 124 nach unterschiedlichen Richtungen aus.

In **Fig. 4** ist die Verpackungseinheit 300 umfassend die Verpackung 200 sowie die Detektionseinheit 100 nach der Entnahme des Arzneimittels 201 aus der Tasche 202 dargestellt. Wie aus auch dem Stand der Technik bekannt, reißt durch die Entnahme des Arzneimittels 201 aus der Verpackungseinheit 200 die Folie 204 auf, sodass das Arzneimittel 201 entweichen kann. Die an der Verpackungseinheit 200 anliegenden Detektionseinheit 100 wird durch die Entnahme des Arzneimittels 201 ebenfalls verändert, wobei das Arzneimittel 201 durch die beiden Trägerschichten 110, 120 hindurchgedrückt wird, da die Perforationen 112, 122 aufgrund des vom Patienten oder Entnehmenden ausgeübten Drucks aufreißen und das Arzneimittel 201 durch die so gebildeten Öffnungen hindurchtreten kann. Beim Hindurchpressen des Arzneimittels 201 werden die beiden Elektroden 111, 121 bzw. die Bereiche der Trägerschichten 110, 120, auf denen die Elektroden 111, 121 liegen, von unterschiedlichen Anlenkpunkten oder Anlenkbereichen im Bereich der Stege 114, 124 weggeklappt und verschwenkt, wodurch sich eine Öffnung ausbildet, durch die das Arzneimittel 201 hindurchgelangt und entnommen werden kann. Aufgrund dieser Verschwenkung werden die beiden Elektroden 111, 121 voneinander entfernt, sodass im vorliegenden Fall der im Grundzustand ausgebildete elektrische Kontakt zwischen diesen beiden Elektroden 111, 121 unterbrochen wird.

In **Fig. 5** ist die Detektionseinheit 100 nach der Entnahme des Arzneimittels 201 dargestellt, gesehen von der zweiten Trägerschicht 120. Hierbei ist zu erkennen, dass die beiden Elektroden 111, 121 aus ihrer Ausgangslage nach unterschiedlichen Raumrichtungen weggeklappt sind und sich voneinander entfernt haben.

In **Fig. 6** ist eine Verpackungseinheit 300 mit einer alternativen Ausführungsform einer Detektionseinheit 100 dargestellt, wobei bei dieser Detektionseinheit 100 anstelle einer Leitfähigkeitsmessung zur Detektion der Entnahme eine kapazitive Messung vorgesehen ist. Wie auch beim ersten Ausführungsbeispiel der Erfindung sind die erste Elektrode 111 und die zweite Elektrode 121 zwischen den beiden Trägerschichten 110, 120 angeordnet. Zwischen den beiden Elektroden 111, 121 befindet sich jedoch noch eine weitere, isolierende Zwischenschicht 130, die die Elektroden 111, 121 gegeneinander Isoliert. Aufgrund der isolierenden Zwischenschicht 130 stehen die beiden Elektroden 111, 121 nicht miteinander in elektrisch leitfähigem Kontakt, es bildet sich jedoch zwischen diesen eine messbare Kapazität. Für den Fall, dass das Arzneimittel 201 entnommen und dadurch die die Elektroden 111, 121 tragenden Bereiche der Trägerschichten 110, 120 gegeneinander verschwenkt werden und sich dadurch voneinander lösen, verringert sich diese Kapazität entsprechend.

Grundsätzlich ist es nicht erforderlich, dass die beiden Trägerschichten 110, 120 die beiden Elektroden 111, 121 umgeben. Alternativ ist es auch möglich, dass die Elektroden 111, 121 einander an einer der beiden Trägerschichten 110, 120 gegenüberliegen. In **Fig.7** ist eine weitere Ausführungsform der Erfindung dargestellt, bei der die erste Elektrode 111 an der der Anlagefläche 199 abgewandten Seite der ersten Trägerschicht 110 angeordnet ist und die zweite Elektroden 121 an der der ersten Trägerschicht 110 abgewandten Seite der zweiten Trägerschicht 120 angeordnet ist.

Bei einer weiteren, in **Fig. 8** dargestellte Ausführungsform der Erfindung liegen die beiden Elektroden 111, 121 einander an der ersten Trägerschicht 110 gegenüber. Die erste Elektrode 111 ist an der Anlagefläche 199 der ersten Trägerschicht 110 angeordnet und die zweite Elektrode 121 ist an der der ersten Trägerschicht 110 zugewandten Seite der zweiten Trägerschicht 120 angeordnet. Um elektrische Verbindungen mit einer allenfalls leitfähigen Folie 204 der Arzneimittelverpackung 200 zu vermeiden, ist bei dem in **Fig. 8** dargestellten Ausführungsbeispiel auf der ersten Elektrode 111 eine isolierende Zwischenschicht 140 angeordnet. Diese isolierende Zwischenschicht 140 verhindert einen leitfähigen Kontakt zwischen der ersten Elektrode 111 und der Folie 204. Insbesondere für den Fall, dass die Folie 204 nicht leitfähig ist, kann eine isolierende Zwischenschicht 140 auch entfallen.

Bevorzugt kann bei allen dargestellten Ausführungsformen der Erfindung vorgesehen sein, dass die der Verpackungseinheit 200 zugewandte Anlagefläche 199 der Detektionseinheit 100 mit einer Klebeschicht beschichtet ist, mit der die Detektionseinheit 100 an der Verpackungseinheit 200 anheftet.

In **Fig. 9** ist eine weitere Ausführungsform der Erfindung dargestellt, die im Wesentlichen der in **Fig. 7** dargestellten Ausführungsform entspricht, in ihrem unteren Bereich jedoch noch eine weitere Trägerschicht 150 aufweist, die zur mechanischen Stabilisierung der Detektionseinheit 100 dient. In der dritten Trägerschicht 150 ist eine Ausnehmung 151 vorgesehen, durch die die Tablette hindurchtreten kann und durch die die Elektroden 111, 121 tragende Bereiche der Trägerschichten 110, 120 beim Durchdrücken des Arzneimittels 201 ausschwenken können.

Für sämtliche Ausführungsbeispiele haben die Elektroden eine Schichtdicke von etwa 5 bis 100 µm. Die Trägerschichten 110, 120 haben eine Schichtdicke im Bereich von ca. 100 bis 500 µm. Die in **Fig. 9** dargestellte weitere Trägerschicht 150 hat eine Schichtdicke von etwa 500 µm.

In den **Fig. 10 bis 14** sind Detektionsanordnungen 400, umfassend eine Vielzahl von Detektionseinheiten 400a, 400b dargestellt. Die in den **Fig. 10 bis 14** einzeln dargestellten Detektionseinheiten 400a, 400b sind dabei genauso aufgebaut, wie die in den **Fig. 1****,** **6****,** **7, 8** **und** **9** dargestellten Detektionseinheiten, wobei jede der dargestellten Detektionsanordnungen jeweils eine Vielzahl dieser Detektionseinheiten 400a, 400b aufweist. Die Detektionseinheiten 400a, 400b verfügen jeweils über eine gemeinsame erste Trägerschicht 410 und eine gemeinsame zweite Trägerschicht 420. Auf der gemeinsamen ersten Trägerschicht 410 sind für jede der Detektionseinheiten 400a, 400b jeweils erste Elektroden 411a, 411b sowie erste Perforationen 412a, 412b angeordnet. Auf der gemeinsamen zweiten Trägerschicht 420 sind für jede der Detektionseinheiten 400a, 400b jeweils zweite Elektroden 421a, 421b sowie zweite Perforationen 422a, 422b angeordnet.

Die in **Fig. 10** dargestellte Arzneimittelblisteranordnung 600 umfasst neben der Detektionsanordnung 400 auch einen Arzneimittelblister 500. Der Arzneimittelblister 500 verfügt über eine Anzahl von Taschen 502a, 502b, in die jeweils ein Arzneimittel 501a, 501b eingelegt ist. Die Taschen 502a, 502b weisen jeweils eine Öffnung 503a, 503b auf, die von einer gemeinsamen Folie 504 verschlossen ist. Die einzelnen Taschen 502a, 502b sind in einem gemeinsamen Grundkörper 505 ausgebildet. An der dem Arzneimittelblister 500 zugewandten Seite verfügt die Detektionsanordnung 400 über eine Anlagefläche 499, an der die Detektionsanordnung dem Arzneimittelblister 500 anliegt.

Bei der in **Fig. 11** dargestellten Ausführungsform der Erfindung sind die beiden zwischen den Trägerschichten 410, 420 liegenden Elektroden 411a, 411b, 421a, 421b durch eine isolierende Zwischenschicht 430a, 430b getrennt.
Somit wird für jede Detektionseinheit 400a, 400b der Detektionsanordnung 400 jeweils ein Kondensator ausgebildet, mit dem die Entnahme des jeweiligen Arzneimittels 501a, 501b aus der jeweiligen Tasche 502a, 502b detektierbar ist.

Alternativ ist es auch möglich, eine für die gesamte Detektionsanordnung gemeinsame isolierende Zwischenschicht vorzusehen. Diese kann entweder perforiert ausgebildet zu sein, um einen Durchtritt der Arzneimittel 501a, 501b zu ermöglichen oder aber leicht durchzureißen sein.

In **Fig. 12** ist ein Schnitt durch eine eine Ausführungsform einer Detektionsanordnung dargestellt, bei der die einzelnen Detektionseinheiten 400a, 400b wie in **Fig. 7** ausgebildet ist.

In **Fig. 13** ist zwischen der Folie 504 des Arzneimittelblisters 500 und der Detektionsanordnung 400 isolierende Zwischenschichten 440a, 440b für jede erste Elektrode 411a, 411b vorgesehen, die die ersten Elektroden 411a, 411b von der allenfalls leitfähigen, gemeinsamen Folie 504 des Arzneimittelblisters 500 isoliert.
Alternativ ist es auch möglich, eine für die gesamte Detektionsanordnung gemeinsame isolierende Zwischenschicht vorzusehen. Diese kann entweder perforiert ausgebildet zu sein, um einen Durchtritt der Arzneimittel 501a, 501b zu ermöglichen oder aber leicht durchzureißen sein.

In **Fig. 14** ist eine weitere bevorzugte Ausführungsvariante einer Detektionsanordnung 400 dargestellt, die im Wesentlichen der in Fig. 12 ausgeführten Ausführungsform entspricht. Zusätzlich zu dieser weist die in Fig. 14 dargestellte Detektionsanordnung 400 eine dritte Trägerschicht 450 auf, die zur mechanischen Stabilisierung der Detektionsanordnung dient. Diese dritte Trägerschicht 450 ist sämtlichen auf der Detektionsanordnung 400 angeordneten Detektionseinheiten 400a, 400b gemeinsam. Für jede Detektionseinheit 400a, 400b ist jeweils eine separate Ausnehmung 451a, 451b vorgesehen, durch die das Arzneimittel 501a, 501b hindurchtreten kann und durch die Elektroden 411a, 411b, 421a, 421b tragenden Bereiche der Trägerschichten 410, 420 beim Durchdrücken des Arzneimittels 501a, 501b ausschwenken können.

**In** **Fig. 15** ist eine Arzneimittelanordnung 600 mit Blick auf die Taschen 502a, 502b dargestellt, in denen sich die Arzneimittel 501a, 501b befinden.

**Fig. 16** zeigt eine erste Trägerschicht 410, die zur Detektion der Entnahme von Arzneimitteln aus der in **Fig. 15** dargestellten Arzneimittelandordnung ausgebildet ist. Die erste Trägerschicht 410 weist für jede ihrer Taschen 502a, 502b jeweils eine erste Elektrode 411a, 411b auf, die von einer Perforierung 412a, 412b teilweise umgeben ist. Die jeweilige erste Elektrode 411a, 411b ist jeweils mit einer Leitung 413a, 413b elektrisch leitend verbunden. Die Leitung ist zu einem Kontakt 471a, 471b geführt, die sich auf einem Kontaktbereich 470 der ersten Trägerschicht 410 befindet.

In **Fig. 17** ist die zweite Trägerschicht 420 dargestellt. Die Außenform der zweiten Trägerschicht 420 entspricht der Außenform der ersten Trägerschicht 410. Die Lage der zweiten Elektroden 421a, 421b auf der zweiten Trägerschicht 420 entspricht der Lage der ersten Elektroden 411a, 411b auf der ersten Trägerschicht 410. Die Perforationen 412a, 412b auf der ersten Trägerschicht 410 liegen teilweise - bei Übereinanderliegen der beiden Trägerschichten 410, 420 über den zweiten Perforationen 422a, 422b auf der zweiten Trägerschicht 420. Werden die erste Trägerschicht 410 und die zweite Trägerschicht 420 übereinandergelegt und miteinander verbunden, bilden diese eine Detektionsanordnung 400, die zur Detektion der Entnahme von Arzneimitteln 501a, 501b aus dem Arzneimittelblister 500 geeignet ist.

Die jeweilige zweite Elektrode 421a, 421b ist jeweils mit einer Leitung 423a, 423b elektrisch leitend verbunden. Die Leitung ist zu einem Kontakt 481a, 481b geführt, die sich auf einem Kontaktbereich 480 der zweiten Trägerschicht 420 befindet.

Bei sämtlichen dargestellten Ausführungsformen von Detektionseinheiten 100, 400a, 400b kann die Entnahme des Arzneimittels 201, 501a, 501b jeweils ermittelt werden, indem die Leitfähigkeit oder die Kapazität zwischen den beiden Elektroden 111, 121, 411a, 411b, 421a, 421b ermittelt wird. Sofern mehrere Elektroden 411a, 411b, 421a, 421b auf einem gemeinsamen Träger 410, 420 angeordnet sind, wird jeweils die Kapazität zwischen den einander gegenüber liegenden Elektroden 411a, 421a; 411b, 421b ermittelt. Es ist dabei möglich, dass für jedes Paar einander gegenüber liegender und einen Kondensator ausbildender Elektroden jeweils ein eigenes Messgerät zur Kapazitätsmessung vorgesehen ist, oder dass die einzelnen Anschlüsse über zwei Auswahlschaltungen, insbesondere Multiplexer, jeweils an die Anschlüsse des Messgeräts angeschlossen sind.

In den **Fig. 18 bis 20** ist eine alternative Ausführungsform einer zur Detektionsanordnung zur Detektion der Entnahme von Arzneimitteln aus einem Blister dargestellt, die im wesentlichen der in den **Fig. 15 bis 17** dargestellten Ausführungsform bis auf die folgenden Unterschiede entspricht.

In **Fig. 18** ist eine erste Trägerschicht dargestellt, die sich von der ersten Trägerschicht der **Fig. 16** dadurch unterscheidet, dass anstelle einzelner Leitungen 413a, 413b zu den Elektroden nur eine gemeinsame mit allen Elektroden verbundene Leitung 413 vorgesehen ist. Ebenso ist bei der in **Fig. 19** dargestellten zweiten Trägerschicht 420 anstelle einzelner ersten Leitungen 423a, 423b zu den Elektroden nur eine gemeinsame mit allen Elektroden verbundene zweite Leitung 423 vorgesehen.

In **Fig. 20** ist dargestellt, wie sich die Detektion der Entnahme von Arzneimitteln 501a, 501b aus einer Arzneimittelanordnung 600 mit den in **Fig. 18 und 19** dargestellten Trägerschichten 410, 420 bewerkstelligen lässt. Sind noch keine Arzneimittel 501a, 501b entnommen, so kann aufgrund der Parallelschaltung der einzelnen, durch die Elektroden 411a, 411b gebildeten Kondensatoren eine sehr hohe Kapazität festgestellt werden. Durch die Entnahme eines Arzneimittels 501a, 501b aus dem Arzneimittelblister 500 wird die Kapazität des durch die Elektroden 411a, 411b gebildeten Kondensators verändert. Aus diesem Grund reduziert sich bei jeder Entnahme eines Arzneimittels 501a, 501b aus dem Arzneimittelblister 500 die Kapazität der Gesamtanordnung umfassend sämtliche Elektroden 411a, 411b, 421a, 421b um einen bestimmten Wert. Sind sämtliche Kondensatoren durch Entnahme der Arzneimittel 501a, 501b zerstört und/oder deren Kapazität hinreichend verringert, so verbleibt eine gewisse Rest- oder Streukapazität Cₘᵢₙ, die sich durch die konkrete Anordnung der Leitungen 413, 423 ergibt.

Eine Messung kann einerseits derart erfolgen, dass in vorgegebenen, insbesondere periodischen, Zeitabständen eine Kapazitätsmessung durchgeführt wird und für den Fall, dass sich die Kapazität um einen einen vorgegebenen Schwellenwert übersteigenden Wert ändert, eine Tablettenentnahme als detektiert gilt und ein vorab auf die Anzahl der Tabletten im Arzneimittelblister 500 eingestellter Wert jeweils um 1 reduziert wird. Alternativ kann auch vorgesehen sein, dass aufgrund des konkreten Werts der Kapazität zwischen den beiden Leitungen 413, 423 unmittelbar auf die Anzahl der Tabletten im Arzneimittelblister 500 geschlossen wird.

In **Fig. 21** ist eine weitere Ausführungsform einer Detektionsanordnung 400 dargestellt, bei der sich die erste und die zweite Trägerschicht 410, 420 auf demselben, gefalteten Träger befinden. Der Träger weist drei durch Faltungsbereiche 490 getrennte Teilbereiche 410, 460, 420 auf. Der erste Teilbereich bildet die erste Trägerschicht 410 aus. Der daran anschließende zweite Teilbereich 460 verläuft an der von der ersten Trägerschicht 410 abgewandten Seite und weist Ausnehmungen 461a, 461b zum Durchtritt von Taschen eines Arzneimittelblisters 500 auf. An den zweiten Teilbereich 460 schließt ein dritter Teilbereich an, der die zweite Trägerschicht 420 ausbildet und der mit dem ersten, die erste Trägerschicht 410 ausbildenden Teilbereich flächig verbunden oder verbindbar ist.

In **Fig. 22** ist die aus dem Träger gefaltete Detektionsanordnung 400 dargestellt. Die hier dargestellte Detektionsanordnung 400 entspricht im Wesentlichen der in **Fig. 10** dargestellten Detektionsanordnung 400, wobei selbstverständlich auch möglich ist, die erste und zweite Trägerschicht 420 der übrigen dargestellten Ausführungsformen auf demselben, gefalteten Träger anzuordnen. Wie aus **Fig. 22** ersichtlich, werden die Ausnehmungen 461a, 461b auf die Taschen 502a, 502b aufgesetzt, sodass die Taschen 502a, 502b durch die Ausnehmungen 461a, 461b hindurchtreten.

## Patentansprüche

1. Detektionseinheit (100) zur Detektion der Entnahme von Arzneimitteln (201) aus einer zumindest eine Tasche (202) für ein Arzneimittel (201) aufweisenden Verpackungseinheit (200), wobei die Tasche (202) eine Öffnung (203) aufweist, die von einer Folie (204) verschlossen ist, wobei
a) die Detektionseinheit (100) eine erste Trägerschicht (110) mit einer Anlagefläche (199) zur Anlage an die Folie (204) der Verpackungseinheit (200) aufweist, wobei an der ersten Trägerschicht (110) eine erste flache Elektrode (111) angeordnet ist,
b) parallel zur ersten Trägerschicht (110) und/oder zur ersten Elektrode (111) eine zweite an der ersten Trägerschicht (110) anliegende Trägerschicht (120) angeordnet ist, wobei an der zweiten Trägerschicht (120) eine zweite flache Elektrode (121) angeordnet ist, wobei die erste Elektrode (111) und die zweite Elektrode (121) einander gegenüberliegen, insbesondere überlappen,
c) in der ersten Trägerschicht (110) eine erste Perforation (112) vorgesehen ist, die die erste Elektrode (111) teilweise umgibt und in der zweiten Trägerschicht (120) eine zweite Perforation (122) vorgesehen ist, die die zweite Elektrode (121) teilweise umgibt, und
d) die erste und zweite Perforation (112, 122) derart angeordnet sind, dass Bereiche auf den beiden Trägern (110, 120) auf denen sich die Elektroden (111, 121) befinden, beim Hindurchpressen eines Arzneimittels (201) von unterschiedlichen, insbesondere gegenüberliegenden, Anlenkbereichen und/oder nach unterschiedlichen Raumrichtungen wegklappen und sich die Elektroden (111, 121) derart voneinander entfernen.

2. Detektionseinheit (100) nach Anspruch 1, **dadurch gekennzeichnet, dass** die erste Elektrode (111) und die zweite Elektrode (121) zwischen den beiden Trägerschichten (110, 120) angeordnet sind, wobei
a) die beiden Elektroden (111, 121) aneinander anliegen und derart einen leitenden Kontakt bilden, oder
b) die beiden Elektroden (111, 121) durch eine isolierende Zwischenschicht (130) getrennt sind und derart einen Kondensator ausbilden.

3. Detektionseinheit (100) nach Anspruch 1, **dadurch gekennzeichnet, dass** die erste Elektrode (111) an der Anlagefläche (199) der ersten Trägerschicht (110) angeordnet ist und die zweite Elektrode (121) an der der ersten Trägerschicht (110) zugewandten Seite der zweiten Trägerschicht (120) angeordnet ist, wobei gegebenenfalls auf der ersten Elektrode (111) eine isolierende Zwischenschicht (140) angeordnet ist, oder dass die erste Elektrode (111) an der der Anlagefläche (199) abgewandten Seite der ersten Trägerschicht (110) angeordnet ist und die zweite Elektrode (121) an der der ersten Trägerschicht (110) abgewandten Seite der zweiten Trägerschicht (120) angeordnet ist.

4. Detektionseinheit (100) nach Anspruch 1, **dadurch gekennzeichnet, dass** eine an der zweiten Trägerschicht (120) anliegende dritte Trägerschicht (150) zur Versteifung der Detektionseinheit (100) vorgesehen ist, und dass in der dritten Trägerschicht (150) eine Ausnehmung (151) vorgesehen, durch die die Tablette hindurchtreten kann und die die Elektroden (111, 121) tragende Bereiche der Trägerschichten (110, 120) freihält.

5. Detektionseinheit (100) nach einem der vorangehenden Ansprüche, **dadurch gekennzeichnet, dass**
a) die Perforationen (112, 122) in den Trägerschichten (110, 120) teilweise deckungsgleich aneinander liegen und/oder
b) die auf den Trägerschichten befindlichen Elektroden (111, 121) deckungsgleich aneinander anliegen oder einander gegenüberliegen.

6. Detektionseinheit (100) nach einem der vorangehenden Ansprüche, **dadurch gekennzeichnet, dass** die auf der ersten und/oder der zweiten Trägerschicht (110, 120) jeweils angeordnete Perforation (112, 122) die jeweilige Elektrode (111, 121) teilweise umgibt, und
auf beiden Trägeschichten (110, 120) jeweils ein nicht perforierter Steg (114, 124) vorgesehen ist, mit dem der jeweilige die Elektrode (111, 121) tragende Bereich der Trägerschicht (110, 120) mit dem übrigen Bereich der Trägerschicht (110, 120), verbunden ist.

7. Detektionseinheit (100) nach Anspruch 6, **dadurch gekennzeichnet,**
- **dass** die beiden Stege (114, 124) einander im Umfangsbereich der Elektroden (111, 121) gegenüberliegen und/oder
- **dass** die jeweilige Elektrode (111, 121) mit einer auf der Trägerschicht (110, 120) über den Steg (114, 124) verlaufenden Leitung (113, 123) elektrisch leitend verbunden ist.

8. Detektionseinheit (100) nach einem der vorangehenden Ansprüche, **dadurch gekennzeichnet, dass** die Elektroden (111, 121) jeweils, insbesondere über die Leitung (113, 123), mit einem Messgerät elektrisch leitend verbunden sind, wobei das Messgerät die jeweilige Kapazität oder den Leitwert zwischen den beiden Elektroden (111, 121) ermittelt.

9. Detektionsanordnung (400) umfassend eine Vielzahl von Detektionseinheiten (400a, 400b) nach einem der vorangehenden Ansprüche, wobei die Detektionseinheiten jeweils über eine gemeinsame erste und zweite Trägerschicht (410, 420) und eine gemeinsame Anlagefläche (499) verfügen.

10. Detektionsanordnung (400) nach Anspruch 9, **dadurch gekennzeichnet, dass** sämtliche ersten Elektroden (411a, 411b) miteinander leitend über eine erste gemeinsame Leitung (413) verbunden sind und sämtliche zweiten Elektroden (421a, 421b) miteinander leitend über eine zweite gemeinsame Leitung (423) verbunden sind und ein gemeinsames Messgerät vorgesehen ist, das die jeweilige Kapazität oder den Leitwert zwischen der ersten und der zweiten Leitung (413, 423) ermittelt.

11. Detektionsanordnung (400) nach Anspruch 9 oder 10, **dadurch gekennzeichnet, dass** die erste und zweite Trägerschicht (410, 420) auf demselben gefalteten Träger angeordnet sind,
wobei der Träger insbesondere zumindest drei durch Faltungsbereiche (490) getrennte Teilbereiche aufweist, wobei der erste Teilbereich die erste Trägerschicht (410) ausbildet, ein daran anschließender zweiter Teilbereich (460) an der von der ersten Trägerschicht (410) abgewandten Seite verläuft und Ausnehmungen (461a, 461b) zum Durchtritt von Taschen (502) aufweist und ein an den zweiten Teilbereich anschließender dritter Teilbereich mit dem ersten Teilbereich flächig verbunden oder verbindbar ist und die zweite Trägerschicht (420) ausbildet.

12. Verpackungseinheit (300), die zumindest eine Tasche (202) für ein Arzneimittel (201) aufweist, wobei die Tasche (202) eine Öffnung (203) aufweist, die von einer Folie (204) verschlossen ist, umfassend zumindest eine Detektionseinheit (100) nach einem der Ansprüche 1 bis 9, wobei die Anlagefläche (199) der Detektionseinheit (100) an der Folie (204) anliegt und
- die erste und zweite Elektrode (111, 121) im Durchtrittsbereich der Öffnung (203) angeordnet sind und/oder
- die erste und zweite Perforation (112, 122) den Durchtrittsbereich der Öffnung (203) zumindest teilweise umgeben.

13. Arzneimittelblisteranordnung (600) umfassend
- einen Grundkörper (505), in dem eine Vielzahl von Taschen (502a, 502b) für Arzneimittel (501a, 501b) ausgebildet sind, wobei die Taschen (502a, 502b) jeweils eine Öffnung (503a, 503b) aufweisen, die von einer Folie (204) verschlossen ist, sowie
- eine Detektionsanordnung nach einem der Ansprüche 9 bis 11, **dadurch gekennzeichnet, dass**
- die Anlagefläche (499) der Einheit an der Folie (404) anliegt und je eine erste und
je eine zweite Elektrode (411a, 411b, 421a, 421b) jeweils im Bereich einer der Öffnungen (503a, 503b) angeordnet sind und/oder je eine erste und zweite Perforation (412a, 412b, 422a, 422b) den Durchtrittsbereich jeweils einer Öffnung (503a, 503b) zumindest teilweise umgeben.

## Claims

1. A detection unit (100) for detecting the removal of medicines (201) from a packaging unit (200) comprising at least one pocket (202) for a medicine (201), wherein the pocket (202) has an opening (203) which is closed by a foil (204),
wherein
a) the detection unit (100) has a first carrier layer (110) with a contact area (199) for contacting the foil (204) of the packaging unit (200), wherein a first flat electrode (111) is arranged on the first carrier layer (110),
b) a second carrier layer (120) is arranged parallel to the first carrier layer (110) and/or the first electrode (111), contacting the first carrier layer (110), wherein a second flat electrode (121) is arranged on the second carrier layer (120), wherein the first electrode (111) and the second electrode (121) lie opposite one another, in particular overlap one another,
c) a first perforation (112) is provided in the first carrier layer (110), which partially surrounds the first electrode (111), and a second perforation (122) is provided in the second carrier layer (120), which partially surrounds the second electrode (121), and
d) the first and second perforations (112, 122) are arranged in such a way that, when a medicine (201) is pressed through, regions on the two carriers (110, 120) on which the electrodes (111, 121) are located swing away from different articulated regions, in particular lying opposite one another, and/or in different spatial directions, and the electrodes (111, 121) are in this way separated from one another.

2. The detection unit (100) according to claim 1, **characterised in that** the first electrode (111) and the second electrode (121) are arranged between the two carrier layers (110, 120), wherein
a) the two electrodes (111, 121) contact one another and in this way form a conductive contact, or
b) the two electrodes (111, 121) are separated by an insulating intermediate layer (130) and in this way form a capacitor.

3. The detection unit (100) according to claim 1, **characterised in that** the first electrode (111) is arranged on the contact area (199) of the first carrier layer (110) and the second electrode (121) is arranged on the side of the second carrier layer (120) facing the first carrier layer (110), wherein an insulating intermediate layer (140) is arranged opposite the first electrode (111) if necessary or **in that** the first electrode (111) is arranged on the side of the first carrier layer (110) facing away from the contact surface (199) and the second electrode (121) is arranged on the side of the second carrier layer (120) facing away from the first carrier layer (110).

4. The detection unit (100) according to claim 1, **characterised in that** a third carrier layer (150) contacting the second carrier layer (120) is provided in order to stiffen the detection unit (100), and **in that** a recess (151) is provided in the third carrier layer (150), through which the tablet can pass and which keeps free the regions of the carrier layers (110, 120) carrying the electrodes (111, 121).

5. The detection unit (100) according to any one of the preceding claims, **characterised in that**
a) the perforations (112, 122) in the carrier layers (110, 120) are partially congruent to each other and/or
b) the electrodes (111, 121) located on the carrier layers are congruent to each other or face each other.

6. The detection unit (100) according to any one of the preceding claims, **characterised in that** the perforations (112, 122) arranged respectively on the first and/or second carrier layer (110, 120) partially surround the respective electrodes (111, 121), and
a non-perforated web (114, 124) is provided on each of the two carrier layers (110, 120), with which the region of the carrier layer (110, 120) carrying the respective electrode (111, 121) is connected to the remaining region of the carrier layer (110, 120).

7. The detection unit (100) according to claim 6, **characterised in that**
- the two webs (114, 124) lie opposite one another in the peripheral region of the electrodes (111, 121) and/or
- **in that** the respective electrode (111, 121) is connected in an electrically conductive manner to a lead (113, 123) extending over the web (114, 124) on the carrier layer (110, 120).

8. The detection unit (100) according to any one of the preceding claims, **characterised in that** the electrodes (111, 121) are each connected in an electrically conducting manner to a measurement device, in particular via the lead (113, 123), wherein the measurement device determines the respective capacitance or conductance between the two electrodes (111, 121).

9. A detection arrangement (400) comprising a plurality of detection units (400a, 400b) according to any one of the preceding claims, wherein the detection units each have a common first and second carrier layer (410, 420) and a common contact area (499).

10. The detection arrangement (400) according to claim 9, **characterised in that** all the first electrodes (411a, 411b) are conductively connected together via a first common lead (413) and all the second electrodes (421a, 421b) are conductively connected together via a second common lead (423) and a common measuring device is provided which determines the respective capacitance or conductance between the first and second lead (413, 423).

11. The detection arrangement (400) according to claim 9 or 10, **characterised in that** the first and second carrier layer (410, 420) are arranged on the same folded carrier,
wherein the carrier comprises, in particular, at least three subregions separated by folding regions (490), wherein the first subregion forms the first carrier layer (410), a second adjoining subregion (460) extends on the side facing away from the first carrier layer (410) and comprises recesses (461a, 461b) for the passage of pockets (502) and a third subregion adjoining the second subregion is connected or connectable to the first subregion in a planar manner and forms the second carrier layer (420).

12. A packaging unit (300) which comprises at least one pocket (202) for a medicine (201), wherein the pocket (202) comprises an opening (203) which is closed by a foil (204), comprising at least one detection unit (100) according to any one of claims 1 to 9, wherein the contact area (199) of the detection unit (100) contacts the foil (204) and
- the first and second electrode (111, 121) are arranged in the passage region of the opening (203) and/or
- the first and second perforation (112, 122) at least partially surround the passage region of the opening (203).

13. A medicine blister arrangement (600) comprising
- a base body (505) in which a plurality of pockets (502a, 502b) for medicines (501a, 501b) are formed, wherein the pockets (502a, 502b) each comprise an opening (503a, 503b) that is closed by a foil (204), and
- a detection arrangement according to anyone of claims 9 to 11, **characterised in that**
- the contact area (499) of the unit contacts the foil (404) and a first and
a second electrode (411a, 411b, 421a, 421b) are each arranged in the region of one of the openings (503a, 503b) and/or a first and second perforation (412a, 412b, 422a, 422b) at least partially surrounds the passage region of each opening (503a, 503b).

## Revendications

1. Unité de détection (100) permettant de détecter le prélèvement de médicaments (201) depuis une unité de conditionnement (200) présentant au moins une poche (202) pour un médicament (201), la poche (202) présentant une ouverture (203), qui est fermée par un film (204),
dans laquelle
a) l'unité de détection (100) présente une première couche support (110) avec une surface d'appui (199) pour reposer sur le film (204) de l'unité de conditionnement (200), une première électrode plate (111) étant disposée sur la première couche support (110),
b) parallèle à la première couche support (110) et/ou à la première électrode (111) se trouve une deuxième couche support (120) adjacente à la première couche support (110), une seconde électrode plate (121) étant disposée sur la deuxième couche support (120), la première électrode (111) et la seconde électrode (121) étant mutuellement opposées, en particulier en se chevauchant,
c) une première perforation (112) étant prévue dans la première couche support (110), qui entoure partiellement la première électrode (111) et une seconde perforation (122) étant prévue dans la deuxième couche support (120), qui entoure partiellement la seconde électrode (121) et
d) les première et seconde perforations (112, 122) étant disposées de sorte que les zones sur les deux supports (110, 120) sur lesquelles les électrodes (111, 121) se trouvent, se replient lorsqu'un médicament (201) est pressé à travers elles depuis des zones d'articulation différentes, notamment opposées et/ou selon des directions spatiales différentes et que les électrodes (111, 121) soient ainsi séparées l'une de l'autre.

2. Unité de détection (100) selon la revendication 1, **caractérisée en ce que** la première électrode (111) et la seconde électrode (121) sont disposées entre les deux couches supports (110, 120), dans laquelle
a) les deux électrodes (111, 121) sont placées l'une contre l'autre et forment ainsi un contact conducteur ou
b) les deux électrodes (111, 121) sont séparées par une couche intermédiaire isolante (130) et forment ainsi un condensateur.

3. Unité de détection (100) selon la revendication 1, **caractérisée en ce que** la première électrode (111) est disposée sur la surface d'appui (199) de la première couche support (110) et la seconde électrode (121) est disposée sur le côté orienté vers la première couche support (110) de la deuxième couche support (120), dans laquelle, le cas échéant, une couche intermédiaire isolante (140) est disposée sur la première électrode (111) ou
**en ce que** la première électrode (111) est disposée sur le côté orienté à l'opposé de la surface d'appui (199) de la première couche support (110) et la seconde électrode (121) est disposée sur le côté orienté à l'opposé de la première couche support (110) de la deuxième couche support (120).

4. Unité de détection (100) selon la revendication 1, **caractérisée en ce qu'**une troisième couche support (150) adjacente à la deuxième couche support (120) est prévue pour renforcer l'unité de détection (100) et **en ce qu'**une cavité (151) est prévu dans la troisième couche support (150), à travers laquelle le comprimé peut passer et qui libère les zones portant les électrodes (111, 121) des couches supports (110, 120).

5. Unité de détection (100) selon une des revendications précédentes, **caractérisée** en ce
a) les perforations (112, 122) sont adjacentes dans les couches supports (110, 120) de manière partiellement coïncidente et/ou
b) les électrodes (111, 121) se trouvant sur les couches supports sont adjacentes de manière coïncidente ou opposées l'une à l'autre.

6. Unité de détection (100) selon une des revendications précédentes, **caractérisée en ce que** la perforation (112, 122) disposée respectivement sur la première et/ou la deuxième couche support (110, 120) entoure partiellement l'électrode (111, 121) respective et
une traverse non perforée (114, 124) est prévue respectivement sur les deux couches supports (110, 120), avec laquelle la zone respective portant l'électrode (111, 121) de la couche support (110, 120) est reliée avec la zone restante de la couche support (110, 120).

7. Unité de détection (100) selon la revendication 6, **caractérisé en ce**
- **que** les deux traverses (114, 124) sont opposées l'une à l'autre dans la zone périphérique des électrodes (111, 121) et/ou
- en ce que l'électrode respective (111, 121) est reliée de façon électriquement conductrice avec un conducteur (113, 123) s'étendant sur la couche support (110, 120) par le biais de la traverse (114, 124).

8. Unité de détection (100) selon une des revendications précédentes, **caractérisée en ce que** les électrodes (111, 121) sont respectivement reliées de manière électriquement conductrice, notamment par le biais du conducteur (113, 123), avec un appareil de mesure, dans laquelle l'appareil de mesure détermine la capacité ou la conductibilité respective entre les deux électrodes (111, 121).

9. Système de détection (400) comprenant une pluralité d'unités de détection (400a, 400b) selon une des revendications précédentes, dans lequel les unités de détection disposent respectivement d'une première et d'une deuxième couche support (410, 420) commune et d'une surface d'appui commune (499).

10. Système de détection (400) selon la revendication 9, **caractérisé en ce que** l'ensemble des premières électrodes (411a, 411b) sont reliées de manière conductrice les unes aux autres par le biais d'un premier conducteur commun (413) et l'ensemble des secondes électrodes (421a, 421b) sont reliées de manière conductrice les unes aux autres par le biais d'un second conducteur commun (423) et un appareil de mesure commun est prévu, qui détermine la capacité ou la conductibilité respective entre le premier et le second conducteur (413, 423).

11. Système de détection (400) selon la revendication 9 ou 10, **caractérisé en ce que** les première et deuxième couches support (410, 420) sont disposées sur le même support plié, dans lequel le support présente en particulier au moins trois zones partielles séparées par des zones de pliage (490), dans lequel la première zone partielle forme la première couche support (410), une deuxième zone partielle (460) raccordée à celle-ci s'étend sur le côté orienté à l'opposé de la première couche support (410) et présente des cavités (461a, 461b) pour la pénétration des poches (502) et une troisième zone partielle raccordée à la deuxième zone partielle est reliée ou peut être reliée avec la première zone partielle en contact avec celle-ci et forme la deuxième couche support (420).

12. Unité de conditionnement (300), qui présente au moins une poche (202) pour un médicament (201), dans laquelle la poche (202) présente une ouverture (203), qui est fermée par un film (204), comprenant au moins une unité de détection (100) selon une des revendications 1 à 9, dans laquelle la surface d'appui (199) de l'unité de détection (100) repose sur le film (204) et
- les première et seconde électrodes (111, 121) sont disposées dans la zone de pénétration de l'ouverture (203) et/ou
- les première et seconde perforations (112, 122) entourent au moins partiellement la zone de pénétration de l'ouverture (203).

13. Système de plaquette alvéolaire pour médicaments (600) comprenant
- un corps de base (505), dans lequel une pluralité de poches (502a, 502b) pour des médicaments (501a, 501b) sont formées, dans lequel les poches (502a, 502b) présentent respectivement une ouverture (503a, 503b), qui est fermée par un film (204) et
- un système de détection selon une des revendications 9 à 11, **caractérisé en ce que**
- la surface d'appui (499) de l'unité repose sur le film (404) et une première et une seconde électrode (411a, 411b, 421a, 421b) respectives sont respectivement disposées dans la zone d'une des ouvertures (503a, 503b) et/ou une première et une seconde perforation (412a, 412b, 422a, 422b) respectives entourent la zone de pénétration respectivement d'une ouverture (503a, 503b) au moins partiellement.
